# EUROPÄISCHE PATENTSCHRIFT

(11) **EP 0 164 741 B1**
(45) Veröffentlichungstag und Bekanntmachung des Hinweises auf die Patenterteilung: **23.11.1988**
(21) Anmeldenummer: 85107241.3
(22) Anmeldetag: 12.06.1985
(51) Int. Cl.: F15B 13/02, B62D 5/06

(54) **Prioritätsventil**
Priority valve
Valve de priorité

(30) Priorität: 15.06.1984 US 621329; 15.06.1984 US 621359
(43) Veröffentlichungstag der Anmeldung: 18.12.1985
(73) Patentinhaber: DEERE & COMPANY, Moline, Illinois 61265 (US)
(72) Erfinder: Wittren, Richard Arthur, Cedar Falls Iowa 50613 (US); Miller, James Anton, Cedar Falls Iowa 50613 (US)
(74) Vertreter: Feldmann, Bernhard

(56) Entgegenhaltungen:
- EP-A- 0 141 074
- US-A- 3 349 670
- US-A- 3 979 908

## Beschreibung

Die Erfindung betrifft ein Prioritätsventil für einen Primär- und einen Sekundärverbraucher mit einem Schieber und mit einer Feder, wobei der Schieber infolge der Beaufschlagung durch die Feder und den Betriebsdruck des Primärverbrauchers einenends entgegen einer auf den Schieber andernends wirkenden Stellkraft, insbesondere erzielt durch Beaufschlagung des Schiebers andernends mit dem Druck der Druckquelle, in eine die Verbindung zwischen der Druckquelle und dem Sekundärverbraucher unterbrechende Stellung gedrängt wird.

Dieses bekannte Prioritätsventil (US-A-3 979 908) steht über jeweils ein Steuerventil mit dem Primär- und dem Sekundärverbraucher in Verbindung und führt beiden in Abhängigkeit von dem am Primärverbraucher anstehenden Druck mehr oder weniger Druckflüssigkeit zu. Hierzu erstreckt sich zwischen dem Schieber und einem als Anschlag wirkenden Schraubstopfen eine Feder, die den Schieber stets in eine den Druckflüssigkeitszufluß zu dem Primärverbraucher gewährende Stellung vorspannt, wobei in einen die Feder aufnehmenden Raum der sich zwischen dem Steuerventil und dem Primärverbraucher aufbauende Druck eingeleitet wird. In eine sich von einer Stelle zwischen dem Steuerventil und dem Primärverbraucher bis zu dem Raum erstreckende Leitung ist eine Drossel und ein Abzweig zu einem Druckbegrenzungsventil eingefügt, das unter einem vorbestimmten Höchstdruck öffnet, der sich ergibt, wenn das Steuerventil zu dem Primärverbraucher zwar offen, der Primärverbraucher selbst aber blockiert ist. In einem derartigen Fall ist der sich zwischen dem Primärverbraucher und der Drossel einstellende Druck höher als der sich zwischen der Drossel und dem Raum einstellende, dessen Höhe von der Einstellung des Druckbegrenzungsventils abhängt. Diese Druckdifferenz ermöglicht jedoch, daß der Schieber entgegen der Wirkung der Feder und des Druckes hinter der Drossel in eine einen Druckflüssigkeitsfluß zum Sekundärverbraucher gewährende Stellung verschiebbar ist, wenn der Primärverbraucher im Betriebszustand blockiert ist.

Diesem bekannten Prioritätsventil haftet der Nachteil an, daß zum Erreichen der Druckflüssigkeitszufuhr zu dem Sekundärverbraucher, wenn der Primärverbraucher blockiert ist, Druckflüssigkeit über das Druckbegrenzungsventil zu einem Vorratsbehälter abgelassen werden muß.

Die der Erfindung zugrunde liegende Aufgabe wird darin gesehen, das Prioritätsventil derart zu gestalten, daß ein Ableiten von Druckflüssigkeit zu einem Sammelbehälter zu Steuerzwecken vermieden wird.

Diese Aufgabe ist dadurch gelöst worden, daß in Abhängigkeit von dem am Primärverbraucher anstehenden Betriebsdruck und, sobald dieser um einen vorgegebenen Wert überschritten wird, die Wirkung der Feder aufhebbar und der Schieber in eine eine Verbindung zwischen der Druckquelle und dem Sekundärverbraucher ergebende Stellung bewegbar ist.

Auf diese Weise kann nun ein Zufluß von Drückflüssigkeit zu dem Sekundärverbraucher erreicht werden, wenn der Primärverbraucher in seinem Betriebszustand blockiert ist. Dies ergibt sich daraus, daß die einenends auf den Schieber einwirkenden Kräfte nicht mehr ausreichenn um ihn in seiner den Zufluß von Druckflüssigkeit zu dem Sekundärverbraucher versperrenden Stellung zu halten. Je nach der Ausgestaltung und Bauart der Feder kann deren Wirkung im Falle eines Druckmittelspeichers durch Druckentlastung, im Falle einer elektromagnetischen Feder durch Stromabschaltung oder im Falle einer mechanischen Feder durch deren Entlastung aufgehoben werden. Ebenso kann eine zusätzliche Kraft insbesondere durch einen erhöhten Flüssigkeitsdruck, eine vergrößerte Druckangriffsfläche, eine elektromagnetische Überlagerung oder eine manuelle Beaufschlagung aufgebracht werden, die jedenfalls ausreicht, um den Schieber in die vorgenannte Stellung zu verschieben.

Erfolgt eine Entlastung der Feder gemäß Anspruch 2, dann ist jedenfalls gewährleistet, daß als einzige Regelgröße der Betriebsdruck des Primärverbrauchers herangezogen wird, wobei zur Bestimmung des Zeitpunktes, wann eine Verstellung des Schiebers erfolgen soll, eine Gegenkraft mittels einer weiteren Feder aufgebaut werden kann.

Die weitere Feder gewährleisten eine kontinuierliche Steuerung des Druckflüssigkeitsflusses, wenn der Primärverbraucher im Betriebszustand blockiert wird, und vermeidet somit abrupt ablaufende Steuerungen.

Die nach Anspruch 5 vorgesehenen vorteilhaften Maßnahmen sorgen dafür, daß unter normalen Umständen, d. h. wenn an dem Primärverbraucher in dessen Betriebszustand ein Druck erforderlich ist, der eine Druckflüssigkeitszufuhr zu dem Sekündärverbraucher nicht zuläßt, zunächst eine Druckflüssigkeitszufuhr zu dem Sekundärverbraucher unterbunden wird. Die Festigkeitswerte und die Vorspannung der Feder und der weiteren Feder sind dabei so aufeinander abgestimmt, daß in einem normalen Umstand, wie er zuvor beschrieben worden ist, nur die Feder, nicht aber die weitere Feder zusammengedrückt werden kann, das bedeutet, daß nur der Schieber, aber nicht der Anschlag verschoben werden kann.

Die gemäß der Erfindung eingesetzte zusätzliche Kraft wird in einfacher Weise dadurch erhalten, daß der Anschlag als Tauchkolben ausgebildet ist und somit bei beiderseits gleichem Druck eine Verschiebung in eine Richtung erfolgt.

Wenn, wie nach einem weiteren Vorschlag zur Ausgestaltung der Erfindung, vorgesehen ist, daß der Schieber mit einem Mitnehmer versehen ist, an dem der Anschlag in einer Bewegungsrichtung zur Anlage bringbar ist, dann ergibt sich daraus, daß die Steuerfunktion durch die Einbeziehung des am Primärverbraucher anstehenden Druckes nur dann beeinträchtigt wird, wenn sich der Anschlag in der entsprechenden Richtung verschiebt.

Technisch einfache und doch einen funktionellen Erfolg garantierende Merkmale sind Gegenstand weiterer Unteransprüche.

In der Zeichnung ist ein nachfolgend näher beschriebenes Ausführungsbeispiel der Erfindung dargestellt. Es zeigt:
Figur 1 ein erfindungsgemäßes Prioritätsventil im Schnitt,
Figur 2 das Prioritätsventil in geringfügig geänderter Ausführung,
Figur 3 ein Prioritätsventil ähnlich dem in Figur 1 gezeigten und
Figur 4 das Prioritätsventil von Figur 3 in geringfügig geänderter Ausführung.

In Figur 1 ist ein erfindungsgemäßes Prioritätsventil 10 innerhalb eines Hydraulikkreislaufes gezeigt, der eine Druckquelle 12, etwa eine Pumpe mit konstanter oder variabler Fördermenge, und einen oder mehrere Primär- oder Prioritätsverbraucher 14 enthält, denen Druckflüssigkeit direkt von der Druckquelle 12 zugeführt wird. Bei den meisten landwirtschaftlichen oder industriellen Straßenfahrzeugen zählt die Lenkung zu den Primärverbrauchern 14. Ferner werden von der Druckquelle 12 aus ein oder mehrere Sekundärverbraucher 16 bedient. Zu den Sekundärverbrauchern 16 zählen üblicherweise Hydraulikzylinder zum Bedienen von Anhängekupplungen oder Hydraulikmotoren zum Bewegen von Zusatzgeräten. Wenn es in der Zeichnung auch nicht dargestellt ist, so stellen der Primär- und der Sekundärverbraucher 14 und 16 jeweils den Endverbraucher dar, zwischen dem und der Druckquelle 12 bzw. dem Prioritätsventil 10 sich noch ein Steuerventil befindet, das in eine einen Druckflüssigkeitsfluß zu dem Primär- oder Sekundärverbraucher 14 oder 16 ermöglichende oder in eine diesen unterbindende Stellung bringbar ist.

Das Prioritätsventil 10 ist stromabwärts des Primärverbrauchers 14 und stromaufwärts des Sekundärverbrauchers 16 angeordnet und weist ein Gehäuse 18 auf, in welches eine erste und eine zweite Bohrung 20 und 22 eingebracht sind. Zusätzlich ist ein Raum oder eine Federkammer 24 vorgesehen, die sich koaxial zu der zweiten Bohrung 22 erstreckt und über einen Lecköldurchlaß 26 mit einem Sammelbehälter 28 in Verbindung steht. Aus reinen Montagegründen sind an dem Gehäuse 18 ein Stopfen 30 und ein Stopfen 32 vorgesehen, die jeweils die erste Bohrung 20 bzw. die Federkammer 24 abschließen. Die erste Bohrung 20 bildet die eigentliche Gehäusebohrung, und die zweite Bohrung 22 dient als Gleitsitz.

Die erste Bohrung 20 ist über einen Einlaß 34 mit der Druckquelle 12 und über einen Auslaß 36 mit dem Sekundärverbraucher 16 verbunden. Innerhalb der ersten Bohrung 20 ist ein Schieber oder Ventilschieber 38 vorgesehen, der zwischen ersten und zweiten Enden 40 und 42 der ersten Bohrung 20 bewegbar ist. Der Ventilschieber 38 ist mit einer Innen- oder Sackbohrung 44 versehen, die sich zu dem zweiten Ende 42 der ersten Bohrung 20 hin öffnet und eine nicht näher ersichtliche Ringnut an ihrem Innenumfang aufweist, in welche ein Sicherungsring 46, der wie später erläutert als Mitnehmer dient, eingesetzt ist. Ferner ist auf dem Außenumfang des Ventilschiebers 38 eine Ringnut 48 vorgesehen, welche in ständiger Verbindung zu dem Einlaß 34 und über einen Durchbruch oder Strömungskanal 49 mit dem ersten Ende 40 der ersten Bohrung 20 steht. Der Strömungskanal 49 verbindet das erste Ende 40 mit der Ringnut 48, so daß die von der Druckquelle 12 kommmende Druckflüssigkeit zu dem ersten Ende geleitet werden und somit auf das diesem zugelegene Ende des Ventilschiebers 38 wirken kann. Dieser Strömungskanal 49 kann mit einer Einengung 51 versehen sein, um so den Flüssigkeitsfluß zu dem oder von dem ersten Ende 40 bestimmen zu können. Der Ventilschieber 38 ist zwischen einer ersten Stellung und einer zweiten Stellung in der ersten Bohrung 20 verschiebbar, wobei er in der ersten Stellung einen Druckflüssigkeitsfluß von dem Einlaß 34 zu dem Auslaß 36 unterbindet und in der zweiten Stellung einen Druckflüssigkeitsfluß zwischen diesen ermöglicht.

In der zweiten Bohrung 22 ist ein als Tauchkolben ausgebildeter Stift oder Kolben 50 beweglich aufgenommen, der ein vergrößertes erstes und ein vergrößertes zweites Ende 52 und 54 aufweist, die im folgenden als Kopfteil 52 und Fußteil 54 benannt werden und von denen der Kopfteil 52 als Anschlag dient. Dabei erstreckt sich der Kopfteil 52 in der ersten Bohrung 20 und der Fußteil 54 in der Federkammer 24. Mittels des Kopf- und des Fußteils 52 und 54 ist es möglich, die Gleitbewegung des Stiftes 50 innerhalb der zweiten Bohrung 22 zu begrenzen, indem nämlich der Kopf- oder der Fußteil 52 oder 54 zur Anlage an einer die zweite Bohrung 22 aufnehmenden Wandung kommen. Vorzugsweise weist, abgesehen von dem Außendurchmesser des Kopf- und des Fußteils 52 und 54, der Stift 50 einen Außendurchmesser auf, der dem Innendurchmesser der zweiten Bohrung 22 nahezu entspricht, um so einen Druckflüssigkeitsaustritt aus der ersten Bohrung 20 in die Federkammer 24 so gering wie möglich zu halten. Man kann jedoch davon ausgehen, daß ein gewisser Druckflüssigkeitsfluß entlang des Stiftes 50 in die Federkammer 24 stattfindet, der dann über den Lecköldurchlaß 26 seinen Weg zu dem Sammelbehälter 28 findet. Es kann jedoch vorgesehen sein, wie dies auch in der Zeichnung zu erkennen ist, daß auf dem Außenumfang des Stiftes 50 eine oder mehrere Ringnuten 56 in gleichmäßiger Verteilung auf dessen Länge vorgesehen sind, die es ermöglichen, daß sich in dem Ringspalt zwischen dem Stift 50 und der zweiten Bohrung 22 eingeschlossene Druckflüssigkeit gleichmäßig auf dem Außenumfang des Stiftes 50 verteilt und somit den Leckölstrom entlang dessen Länge minimiert und die auf den Stift 50 einwirkenden Reibkräfte herabsetzt.

Das Prioritätsventil 10 enthält weiterhin eine erste Feder 58, die in der ersten Bohrung 20 zwischen dem Ventilschieber 38 und dem Kopfteil 52 des Stiftes 50 angeordnet ist, wobei der Kopfteil 52 nun als Anschlag wirkt. Eine zweite oder weitere Feder 60 mit einer gegenüber der ersten größeren Vorspannung erstreckt sich in der Federkammer 24 und stützt sich einenends an dem Fußteil 54 und anderenends an dem Stopfen 32 ab. Bedingt durch die höhere Vorspannung der zweiten Feder 60 kann man sicher sein, daß der Stift 50 mit Blick auf die Zeichnung nach links, also in die erste Bohrung 20, gedrängt wird, solange sich an deren ersten Ende 40 keine Druckflüssigkeit mit einem bestimmten Druck befindet. Man kann ferner erkennen, daß der Außendurchmesser des Kopfteiles 52 größer ist als der Innendurchmesser des Sicherungsringes 46 im eingesetzten Zustand, so daß bedingt durch eine in der Zeichnung nach rechts gerichtete Bewegung des Stiftes 50 über die Anlage des Kopfteils 52 dieser den Ventilschieber 38 nach rechts mitverschieben kann. Dies könnte dann geschehen, wenn die links auf den Stift 50, also auf dessen Kopfteil 52, einwirkenden Kräfte, herrührend aus dem Druck der Druckflüssigkeit an dem zweiten Ende der ersten Bohrung 20 und der Wirkung der ersten Feder 58, größer sind als die auf den Fußteil 54 seitens der zweiten Feder 60 einwirkende Kraft.

Schließlich enthält das Prioritätsventil 10 eine Lastsignalleitung 62, die eine Verbindung zwischen dem Primärverbraucher 14 und dem zweiten Ende 42 der ersten Bohrung 20 herstellt. Die Lastsignalleitung 62 greift an dem Primärverbraucher 14 an einer Stelle an, die in einem nicht gezeigten Steuerventil zum Steuern des Primärverbrauchers 14 liegt und nur dann mit Druckflüssigkeit beaufschlagt wird, wenn ein Druckmittelzufluß zu dem Primärverbraucher 14 geöffnet wird, d. h. wenn dieser in einen Betriebszustand versetzt wird. Ein Beispiel für die Anordnung der Lastsignalleitung 62, die selbst nicht Gegenstand dieser Erfindung ist, ist in der Europäischen Veröffentlichungsschrift 0 141 074 mit der Signalleitung 46 gegeben, wobei ein dort beschriebenes Hydrauliksystem zur Verwendung des erfindungsgemäßen Prioritätsventils gegebenenfalls angepaßt werden müßte. Es ergibt sich, daß der in der Lastsignalleitung 62 herrschende Flüssigkeitsdruck geringer als oder gleich dem Druck in dem Einlaß 34 ist. Dies folgt daraus, daß das Steuerventil vor dem Primärverbraucher 14 beim Durchströmen der Druckflüssigkeit wie eine Drossel wirkt, die zu einem Druckabfall zwischen der Druckquelle 12 und der Lastsignalleitung 62 führt. Solange von dem Primärverbraucher 14 keine Druckflüssigkeit benötigt wird, herrscht in der Lastsignalleitung 62 kein Überdruck, also normalerweise atmosphärischer Druck. Wenn dem Primärverbraucher 14 so viel Druckflüssigkeit wie möglich zugeführt wird, ist aufgrund des offenen, also nicht gedrosselten Durchgangs durch das Steuerventil der Druckabfall zu dem Primärverbraucher 14 relativ gering, und der Ventilschieber 38 bleibt in seiner ersten Stellung, da die Druckdifferenz zwischen dem ersten und dem zweiten Ende 40 und 42 in der ersten Bohrung 20 nicht ausreicht, um den Ventilschieber 38 entgegen der Wirkung der ersten Feder 58 nach rechts in seine zweite Stellung zu verschieben. In dieser ersten Stellung ist die Öffnung zwischen dem Einlaß 34 und dem Auslaß 36 gesperrt, so daß sichergestellt ist, daß dem Primärverbraucher 14 die größtmögliche Flüssigkeitsmenge zugeführt wird.

Wenn dem Primärverbraucher 14 weniger als die maximale Flüssigkeitsmenge von der Druckquelle 12 aus zugeführt werden soll, dann steigt die Druckdifferenz auf dem Weg zu dem Primärverbraucher 14, was zur Folge hat, daß sich, wie nachstehend erläutert, der Ventilschieber 38 nach rechts in seine zweite Stellung verschiebt, in welcher er einen Flüssigkeitsfluß von dem Einlaß 34 zu dem Sekundärverbraucher 16 ermöglicht. Die Verschiebung ergibt sich deshalb, weil an dem zweiten Ende der Bohrung und somit auch in der Innenbohrung 44 der vom Steuerventil des Primärverbrauchers 14 kommende Druck herrscht, der um den sich durch die Drosselung in dem Steuerventil ergebenden Druckabfall geringer ist als der am Einlaß 34 herrschende. Sobald die aus diesem Druck erwachsende Druckkraft zusammen mit der Federkraft der ersten Feder 58 geringer ist als die sich aus dem Druck am Einlaß 34 mit der Fläche des Ventilschiebers 38 am ersten Ende 40 der ersten Bohrung 20 ergebende Kraft, wird der Ventilschieber 38 nach rechts in seine zweite Stellung verschoben.

Es wird im folgenden von einem Umstand ausgegangen, in dem die lenkbaren Räder eines Fahrzeuges, die über eine als Primärverbraucher 14 geltende hydraulische Steuerpumpe gelenkt werden, an einen Stein, einen Baumstumpf oder an ein anderes Hindernis stoßen und somit in ihrer Bewegung blockiert werden und einen Flüssigkeitsdruck bräuchten, der fast so groß wie oder gar größer ist als der, der von der Druckquelle 12 aufgebaut werden kann. In einer derartigen Situation würde der Druck in der Lastsignalleitung 62 über ein vorbestimmtes Maß ansteigen, und die aus dem Einwirken dieses übermäßigen Drucks auf die Stirnseite des Kopfteils 52 des Stiftes 50 sich ergebende Kraft zusammen mit der Federkraft der ersten Feder 58 würde die Federkraft der zweiten Feder 60 übersteigen und somit den Stift 50 nach rechts bis zur Anlage des Kopfteils 52 an dem Sicherungsring 46 bewegen, so daß schließlich der Ventilschieber 38 über den Stift 50 nach rechts in seine zweite Stellung verschoben wird. Der Stift 50 wird sich auch nach seiner Anlage an dem Sicherungsring 46 weiter nach rechts bewegen, da der sich in der Innenbohrung 44 aufbauende Druck sich dem an dem zweiten Ende der ersten Bohrung 20 befindlichen Druck annähern wird, indem nämlich der Kopfteil 52 kontinuierlich und kaum bemerkbar sich von dem Sicherungsring 46 abhebt, um den Druckausgleich zwischen dem zweiten Ende und der Innenbohrung 44 zu ermöglichen. Es wäre auch denkbar, in dem Sicherungsring 46 Durchbrechungen zum Druckausgleich einzubringen, wobei allerdings sich bereits zwischen den Enden des gespreizten Sicherungsringes 46 ein kleiner Spalt ergibt. Es ist jedoch ersichtlich, daß, sobald der Kopfteil 52 an dem Sicherungsring 46 anliegt, die Feder 58 wirkungslos wird. Man kann davon ausgehen, daß in einer derartigen Situation der Druck in der Lastsignalleitung 62 und in dem Einlaß 34 gleich ist. Ferner ist erkennbar, daß die dem Druck ausgesetzte Seite des Ventilschiebers 38 an dem zweiten Ende 42 um die Querschnittsfläche des Stiftes 50 zwischen seinem Kopf- und seinem Fußteil 52 und 54 in ihrer Fläche geringer ist als die dem ersten Ende 40 zugelegene Seite des Ventilschiebers 38, wenn der Kopfteil 52 zur Anlage gekommen ist, so daß aufgrund des Druckgleichgewichtes links und rechts des Ventilschiebers 38 dieser zusätzlich durch den am ersten Ende 40 anstehenden Druck nach rechts in seine zweite Stellung verschoben wird.

Der vorbeschriebene Vorgang gewährleistet, daß ein offener Durchgang von der Druckquelle zu dem Sekundärverbraucher 16 herrscht, wenn der Primärverbraucher 14 in seiner Bewegung blockiert ist. Es ist jedoch auch eine Situation denkbar, in der der Primärverbraucher 14 nicht blockiert ist, in der aber ein ziemlich hoher Druck an ihm und in der Lastsignalleitung 62 ansteht, so daß der Stift 50 zwar nach rechts bewegt wird, aber nicht so weit, daß er mit seinem Kopfteil 52 zur Anlage an dem Sicherungsring 46 kommt. Es sei darauf hingewiesen, daß durch die Variation der Federkonstanten der ersten und der zweiten Feder 58 und 60 und der Länge des Stiftes 50, der Länge der ersten Bohrung 20 und der Länge des Ventilschiebers 38 der Zeitpunkt bestimmt und geändert werden kann, zu dem der Kopfteil 52 des Stiftes 50 zur Anlage an dem Sicherungsring 46 kommt und somit den Ventilschieber 38 nach rechts bewegt. Diese vorgenannten Parameter können derart festgelegt werden, daß der Stift 50 den Ventilschieber 38 erst dann nach rechts bewegt, wenn der hierfür erforderliche Druck einen Wert erreicht, der oberhalb des maximal für den Primärverbraucher 14 benötigten Druckes und unterhalb des von der Druckquelle 12 maximal aufbaubaren Druckes liegt. In einer derartigen Ausführung würde der Stift 50 die Funktion eines herkömmlicherweise verwendeten Überdruckventils und einer Steuerdrossel übernehmen.

Im folgenden wird Bezug auf das in Figur 2 Gezeigte genommen. Dort ist in einem zu Figur 1 identischen Hydraulikkreislauf ein Prioritätsventil 10' in einer leicht geänderten Ausführung gezeigt, wobei der Einfachheit wegen Elemente, die in beiden Figuren gleich sind, mit den gleichen Bezugszeichen versehen sind.

Dieses Prioritätsventil 10' enthält ein Gehäuse 18', das sich von dem in Figur 1 gezeigten dadurch unterscheidet, daß es keine Federkammer 24 enthält. Statt dessen ist eine zweite Feder 60' zwischen dem Kopfteil 52' eines Stiftes 50' und der rechten Stirnfläche der ersten Bohrung 20 vorgesehen. Der Stift 50' selbst ist verlängert und enthält eine Ringnut 64, die auf seinem äußeren Umfang in der Nähe seines rechten Endes eingebracht ist. In dem Gehäuse 18' ist eine Setzschraube 66 gehalten, die zu der Ringnut 64 ausgerichtet ist. Die Ringnut 64 weist eine rechte Endfläche 68 auf und ist derart bemessen, daß die Setzschraube 66 an dieser Endfläche 68 bei einer nach links gerichteten Bewegung des Stiftes 50' anschlägt und eine weitere Bewegung des Stiftes 50' nach links unterbindet. Die Setzschraube 66 und die Ringnut 64 dienen demgemäß als ein Anschlag und sind in ihrer Funktion vergleichbar mit der des Fußteils 54 des Stiftes 50 in Figur 1. Der Stift 50' kann zudem in seinem rechten Endbereich mit einer Nut 67 versehen sein, die ein Ausweichen von sich in der Ringnut 64 befindlicher, eingeschlossener Druckflüssigkeit zu dem Sammelbehälter 28 ermöglicht. Ferner ist ein kleinerer Stopfen 32' zum Abschließen der zweiten Bohrung 22' verwendet worden. Weiterhin wurde der Strömungskanal 49 durch einen Durchbruch oder Durchgang 70 ersetzt, der auf dem äußeren Umfang des Ventilschiebers 38' vorgesehen ist. Abgesehen von diesen geringfügigen Änderungen sind die Funktion und die Wirkung beider Prioritätsventile 10 und 10' gleich.

In Figur 3 ist ebenfalls ein erfindungsgemäßes Prioritätsventil 110 innerhalb eines Hydraulikkreislaufes gezeigt, der eine Druckquelle 112, etwa eine Pumpe mit konstanter oder variabler Fördermenge, und einen oder mehrere Primär- oder Prioritätsverbraucher 114 enthält, denen Druckflüssigkeit von der Druckquelle 112 durch das Prioritätsventil 110 hindurch zugeführt wird. Bei den meisten landwirtschaftlichen oder industriellen Straßenfahrzeugen zählt die Lenkung zu den Primärverbrauchern 114. Ferner werden von der Druckquelle 112 aus über das Prioritätsventil 110 ein oder mehrere Sekundärverbraucher 116 bedient. Zu den Sekundärverbrauchern 116 zählen üblicherweise Hydraulikzylinder zum Bedienen von Anhängekupplungen oder Hydraulikmotoren zum Bewegen von Zusatzgeräten. Wenn es in der Zeichnung auch nicht dargestellt ist, so stellen der Primär- und der Sekundärverbraucher 114 und 116 jeweils den Endverbraucher dar, zwischen dem und der Druckquelle 112 bzw. dem Prioritätsventil 110 sich noch ein Steuerventil befindet, das in eine einen Druckflüssigkeitsfluß zu dem Primär- oder Sekundärverbraucher 114 oder 116 ermöglichende oder in eine diesen unterbindende Stellung bringbar ist.

Das Prioritätsventil 110 weist ein Gehäuse 118 auf, in welches eine erste und eine zweite Bohrung 120 und 122 eingebracht sind. Zusätzlich ist ein Raum oder eine Federkammer 124 vorgesehen, die sich koaxial zu der zweiten Bohrung 122 erstreckt und über einen Lecköldurchlaß 126 mit einem Sammelbehälter 128 in Verbindung steht. Aus reinen Montagegründen sind an dem Gehäuse 118 ein Stopfen 130 und ein Stopfen 132 vorgesehen, die jeweils die erste Bohrung 120 bzw. die Federkammer 124 abschließen. Die erste Bohrung 120 bildet die eigentliche Gehäusebohrung, und die zweite Bohrung 122 dient als Gleitsitz.

Die erste Bohrung 120 ist über einen Einlaß 134 mit der Druckquelle 112, über einen ersten Auslaß 135 mit dem Primärverbraucher 114 und über einen Auslaß 136 mit dem Sekundärverbraucher 116 verbunden. Innerhalb der ersten Bohrung 120 ist ein Schieber oder Ventilschieber 138 vorgesehen, der zwischen ersten und zweiten Enden 140 und 142 der ersten Bohrung 120 bewegbar ist. Der Ventilschieber 138 ist mit einer Innen- oder Sackbohrung 144 versehen, die sich zu dem zweiten Ende 142 der ersten Bohrung 120 hin öffnet und eine nicht näher ersichtliche Ringnut an ihrem Innenumfang aufweist, in welche ein Sicherungsring 146, der wie später erläutert als Mitnehmer dient, eingesetzt ist. Ferner ist auf dem Außenumfang des Ventilschiebers 138 eine Ringnut 148 vorgesehen, welche in ständiger Verbindung zu dem Einlaß 134 und zu mindestens einem der Auslässe 135 und 136 steht. Der Ventilschieber 138 enthält ferner einen Durchbruch oder Strömungskanal 150, der das erste Ende 140 mit dem ersten Auslaß 135 verbindet, so daß die von der Druckquelle 112 kommmende Druckflüssigkeit auf das diesem zugelegene Ende des Ventilschiebers 138 wirken kann und den Ventilschieber 138 nach rechts in eine zweite Stellung verschieben kann. Dieser Strömungskanal 150 kann mit einer Einengung 152 versehen sein, um so den Flüssigkeitsfluß zu dem oder von dem ersten Ende 140 bestimmen zu können. Der Ventilschieber 138 ist zwischen einer ersten Stellung und einer zweiten Stellung in der ersten Bohrung 120 verschiebbar, wobei er in der ersten Stellung einen Druckflüssigkeitsfluß von dem Einlaß 134 zu dem ersten Auslaß 135 ermöglicht, während er den Druckflüssigkeitsfluß zu dem zweiten Auslaß 136 unterbindet und in der zweiten Stellung einen Druckflüssigkeitsfluß zwischen dem Einlaß 134 und dem zweiten Auslaß 136 ermöglicht, beim gleichzeitigen Sperren des Druckflüssigkeitsflusses zu dem ersten Auslaß 135.

In der zweiten Bohrung 122 ist ein als Tauchkolben ausgebildeter Stift oder Kolben 154 beweglich aufgenommen, der ein vergrößertes erstes und ein vergrößertes zweites Ende 156 und 158 aufweist, die im folgenden als Kopfteil 156 und Fußteil 158 benannt werden und von denen der Kopfteil 156 als Anschlag dient. Dabei erstreckt sich der Kopfteil 156 in der ersten Bohrung 120 und der Fußteil 158 in der Federkammer 124. Mittels des Kopf- und des Fußteils 156 und 158 ist es möglich, die Gleitbewegung des Stiftes 154 innerhalb der zweiten Bohrung 122 zu begrenzen, indem nämlich der Kopf- oder der Fußteil 156 oder 158 zur Anlage an einer die zweite Bohrung 122 aufnehmenden Wandung kommen. Vorzugsweise weist, abgesehen von dem Außendurchmesser des Kopf- und des Fußteils 156 und 158, der Stift 154 einen Außendurchmesser auf, der dem Innendurchmesser der zweiten Bohrung 122 nahezu entspricht, um so einen Druckflüssigkeitsaustritt aus der ersten Bohrung 120 in die Federkammer 124 so gering wie möglich zu halten. Man kann jedoch davon ausgehen, daß ein gewisser Druckflüssigkeitsfluß entlang des Stiftes 154 in die Federkammer 124 stattfindet, der dann über den Lecköldurchlaß 126 seinen Weg zu dem Sammelbehälter 128 findet. Es kann jedoch vorgesehen sein, wie dies auch in der Zeichnung zu erkennen ist, daß auf dem Außenumfang des Stiftes 154 eine oder mehrere Ringnuten 160 in gleichmäßiger Verteilung auf dessen Länge vorgesehen sind, die es ermöglichen, daß sich in dem Ringspalt zwischen dem Stift 154 und der zweiten Bohrung 122 eingeschlossene Druckflüssigkeit gleichmäßig auf dem Außenumfang des Stiftes 154 verteilt und somit den Leckölstrom entlang dessen Länge minimiert und die auf den Stift 154 einwirkenden Reibkräfte herabsetzt.

Das Prioritätsventil 110 enthält weiterhin eine erste Feder 162, die in der ersten Bohrung 120 zwischen dem Ventilschieber 138 und dem Kopfteil 156 des Stiftes 154 angeordnet ist, wobei der Kopfteil 156 nun als Anschlag wirkt. Eine zweite oder weitere Feder 164 mit einer gegenüber der ersten größeren Vorspannung erstreckt sich in der Federkammer 124 und stützt sich einenends an dem Fußteil 158 und anderenends an dem Stopfen 132 ab. Bedingt durch die höhere Vorspannung der zweiten Feder 164 kann man sicher sein, daß der Stift 154 mit Blick auf die Zeichnung nach links, also in die erste Bohrung 120, gedrängt wird, solange sich an deren ersten Ende 140 keine Druckflüssigkeit mit einem bestimmten Druck befindet. Man kann ferner erkennen, daß der Außendurchmesser des Kopfteiles 156 des Stiftes 154 so bemessen ist, daß er in die Sackbohrung 144 des Ventilschiebers 138 eintreten kann und größer ist als der Innendurchmesser des Sicherungsringes 146 im eingesetzten Zustand, so daß bedingt durch eine in der Zeichnung nach rechts gerichtete Bewegung des Stiftes 154 über die Anlage des Kopfteils 156 dieser den Ventilschieber 138 nach rechts mitverschieben kann. Dies könnte dann geschehen, wenn die links auf den Stift 154, also auf dessen Kopfteil 156, einwirkenden Kräfte, herrührend aus dem Druck der Druckflüssigkeit an dem zweiten Ende 142 der ersten Bohrung 120 und der Wirkung der ersten Feder 162, größer sind als die auf den Fußteil 158 seitens der zweiten Feder 164 einwirkende Kraft.

Schließlich enthält das Prioritätsventil 110 eine Lastsignalleitung 166, die eine Verbindung zwischen dem Primärverbraucher 114 und dem zweiten Ende 142 der ersten Bohrung 120 herstellt. Die Lastsignalleitung 166 greift an dem Primärverbraucher 114 an einer Stelle an, die in einem nicht gezeigten Steuerventil zum Steuern des Primärverbrauchers 114 liegt und nur dann mit Druckflüssigkeit beaufschlagt wird, wenn ein Druckmittelzufluß zu dem Primärverbraucher 114 geöffnet wird, d. h. wenn dieser in einen Betriebszustand versetzt wird. Ein Beispiel für die Anordnung der Lastsignalleitung 166, die selbst nicht Gegenstand dieser Erfindung ist, ist in der Europäischen Veröffentlichungsschrift 0 141 074 mit der Signalleitung 46 gegeben, wobei ein dort beschriebenes Hydrauliksystem zur Verwendung des erfindungsgemäßen Prioritätsventils gegebenenfalls angepaßt werden müßte. Es ergibt sich, daß der in der Lastsignalleitung 166 herrschende Flüssigkeitsdruck geringer als oder gleich dem Druck in dem Einlaß 134 ist. Dies folgt daraus, daß das Steuerventil vor dem Primärverbraucher 114 beim Durchströmen der Druckflüssigkeit wie eine Drossel wirkt, die zu einem Druckabfall zwischen der Druckquelle 112 und der Lastsignalleitung 166 führt. Solange von dem Primärverbraucher 114 keine Druckflüssigkeit benötigt wird, herrscht in der Lastsignalleitung 166 kein Überdruck, also normalerweise atmosphärischer Druck. Wenn dem Primärverbraucher 114 so viel Druckflüssigkeit wie möglich zugeführt wird, ist aufgrund des offenen, also nicht gedrosselten Durchgangs durch das Steuerventil der Druckabfall zu dem Primärverbraucher 114 relativ gering, und der Ventilschieber 138 bleibt in seiner ersten Stellung, da die Druckdifferenz zwischen dem ersten und dem zweiten Ende 140 und 142 in der ersten Bohrung 120 nicht ausreicht, um den Ventilschieber 138 entgegen der Wirkung der ersten Feder 162 nach rechts in seine zweite Stellung zu verschieben. In dieser ersten Stellung ist die Öffnung zwischen dem Einlaß 134 und dem ersten Auslaß 135 vergrößert, während der Durchgang zu dem Sekundärverbraucher 116 gesperrt ist, so daß sichergestellt ist, daß dem Primärverbraucher 114 die größtmögliche Flüssigkeitsmenge zugeführt wird.

Wenn dem Primärverbraucher 114 weniger als die maximale Flüssigkeitsmenge von der Druckquelle 112 aus zugeführt werden soll, dann steigt die Druckdifferenz auf dem Weg zu dem Primärverbraucher 114, was zur Folge hat, daß sich, wie nachstehend erläutert, der Ventilschieber 138 nach rechts in seine zweite Stellung verschiebt, in welcher er einen Flüssigkeitsfluß von dem Einlaß 134 sowohl zu dem ersten wie zu dem zweiten Auslaß 135 und 136 ermöglicht. Wenn sich der Ventilschieber 138 weiter nach rechts verschiebt, vergrößert sich die Öffnung zu dem zweiten Auslaß 136, während sich die Öffnung zu dem ersten Auslaß 135 verkleinert. Die Verschiebung ergibt sich deshalb, weil an dem zweiten Ende 142 der ersten Bohrung 120 und somit auch in der Innenbohrung 144 der vom Steuerventil des Primärverbrauchers 114 kommende Druck herrscht, der um den sich durch die Drosselung in dem Steuerventil ergebenden Druckabfall geringer ist als der am Einlaß 134 herrschende. Sobald die aus diesem Druck erwachsende Druckkraft zusammen mit der Federkraft der ersten Feder 162 geringer ist als die sich aus dem Druck am Einlaß 134 mit der Fläche des Ventilschiebers 138 am ersten Ende 140 der ersten Bohrung 120 ergebende Kraft, wird der Ventilschieber 138 nach rechts in seine zweite Stellung verschoben.

Es wird im folgenden wieder von dem Umstand ausgegangen, daß mindestens eines der lenkbaren Räder eines Fahrzeuges, die über eine als Primärverbraucher 114 geltende hydraulische Steuerpumpe gelenkt werden, an einen Stein, einen Baumstumpf oder an ein anderes Hindernis stoßen und somit in ihrer Bewegung blockiert werden und einen Flüssigkeitsdruck bräuchten, der fast so groß wie oder gar größer ist als der, der von der Druckquelle 112 aufgebaut werden kann. In einer derartigen Situation würde der Druck in der Lastsignalleitung 166 über ein vorbestimmtes Maß ansteigen, und die aus dem Einwirken dieses übermäßigen Drucks auf die Stirnseite des Kopfteils 156 des Stiftes 154 sich ergebende Kraft zusammen mit der Federkraft der ersten Feder 162 würde die Federkraft der zweiten Feder 164 übersteigen und somit den Stift 154 nach rechts bis zur Anlage des Kopfteils 156 an dem Sicherungsring 146 bewegen, so daß schließlich der Ventilschieber 138 über den Stift 154 nach rechts in seine zweite Stellung verschoben wird. Der Stift 154 wird sich auch nach seiner Anlage an dem Sicherungsring 146 weiter nach rechts bewegen, da der sich in der Innenbohrung 144 aufbauende Druck sich dem an dem zweiten Ende 142 der ersten Bohrung 120 befindlichen Druck annähern wird, indem nämlich der Kopfteil 156 kontinuierlich und kaum bemerkbar sich von dem Sicherungsring 146 abhebt, um den Druckausgleich zwischen dem zweiten Ende und der Innenbohrung 144 zu ermöglichen. Es wäre auch denkbar, in den Sicherungsring 146 Durchbrechungen zum Druckausgleich einzubringen, wobei allerdings sich bereits zwischen den Enden des gespreizten Sicherungsringes 146 ein kleiner Spalt ergibt. Es ist jedoch ersichtlich, daß, sobald der Kopfteil 156 an dem Sicherungsring 146 anliegt, die erste Feder 162 wirkungslos wird. Man kann davon ausgehen, daß in einer derartigen Situation der Druck in der Lastsignalleitung 166 und in dem Einlaß 134 gleich ist. Ferner ist erkennbar, daß die dem Druck ausgesetzte Seite des Ventilschiebers 138 an dem zweiten Ende 142 um die Querschnittsfläche des Stiftes 154 zwischen seinem Kopf- und seinem Fußteil 156 und 158 in ihrer Fläche geringer ist als die dem ersten Ende 140 zugelegene Seite des Ventilschiebers 138, wenn der Kopfteil 156 zur Anlage gekommen ist, so daß aufgrund des Druckgleichgewichtes links und rechts des Ventilschiebers 138 dieser zusätzlich durch den am ersten Ende 140 anstehenden Druck nach rechts in seine zweite Stellung verschoben wird.

Der vorbeschriebene Vorgang gewährleistet, daß ein offener Durchgang von der Druckquelle 112 zu dem Sekundärverbraucher 116 herrscht, wenn der Primärverbraucher 114 in seiner Bewegung blockiert ist. Es ist jedoch auch eine Situation denkbar, in der der Primärverbraucher 114 nicht blockiert ist, in der aber ein ziemlich hoher Druck an ihm und in der Lastsignalleitung 166 ansteht, so daß der Stift 154 zwar nach rechts bewegt wird, aber nicht so weit, daß er mit seinem Kopfteil 156 zur Anlage an dem Sicherungsring 146 kommt.

Es sei darauf hingewiesen, daß durch die Variation der Federkonstanten der ersten und der zweiten Feder 162 und 164 und der Länge des Stiftes 154, der Länge der ersten Bohrung 120 und der Länge des Ventilschiebers 138 der Zeitpunkt bestimmt und geändert werden kann, zu dem der Kopfteil 156 des Stiftes 154 zur Anlage an dem Sicherungsring 146 kommt und somit den Ventilschieber 138 nach rechts bewegt. Diese vorgenannten Parameter können derart festgelegt werden, daß der Stift 154 den Ventilschieber 138 erst dann nach rechts bewegt, wenn der hierfür erforderliche Druck einen Wert erreicht, der oberhalb des maximal für den Primärverbraucher 114 benötigten Druckes und unterhalb des von der Druckquelle 112 maximal aufbaubaren Druckes liegt. In einer derartigen Ausführung würde der Stift 154 die Funktion eines herkömmlicherweise verwendeten Überdruckventils und einer Steuerdrossel ersetzen.

Im folgenden wird Bezug auf das in Figur 4 Gezeigte genommen. Dort ist in einem zu Figur 3 identischen Hydraulikkreislauf ein Prioritätsventil 110' in einer leicht geänderten Ausführung gezeigt, wobei der Einfachheit wegen Elemente, die in beiden Figuren gleich sind, mit den gleichen Bezugszeichen versehen sind.

Dieses Prioritätsventil11 0' enthält ein Gehäuse 118', das sich von dem in Figur 3 gezeigten dadurch unterscheidet, daß es keine Federkammer 124 enthält. Statt dessen ist eine zweite Feder 164' zwischen dem Kopfteil 156' eines Stiftes 154' und der rechten Stirnfläche der ersten Bohrung 120 vorgesehen. Der Stift 154' selbst ist verlängert und enthält eine Ringnut 168, die auf seinem äußeren Umfang in der Nähe seines rechten Endes eingebracht ist. In dem Gehäuse 118' ist eine Setzschraube 170 gehalten, die zu der Ringnut 168 ausgerichtet ist. Die Ringnut 168 weist eine rechte Endfläche 172 auf und ist derart bemessen, daß die Setzschraube 170 an dieser Endf läche 172 bei einer nach links gerichteten Bewegung des Stiftes 154' anschlägt und eine weitere Bewegung des Stiftes 154' nach links unterbindet. Die Setzschraube 170 und die Ringnut 168 dienen demgemäß als ein Anschlag und sind in ihrer Funktion vergleichbar mit der des Fußteils 158 des Stiftes 154 in Figur 3. Der Stift 154' kann zudem in seinem rechten Endbereich mit einer Nut 173 versehen sein, die ein Ausweichen von sich in der Ringnut 168 befindlicher, eingeschlossener Druckflüssigkeit zu dem Sammelbehälter 128 ermöglicht. Ferner ist ein kleinerer Stopfen 132' zum Abschließen der zweiten Bohrung 122' verwendet worden. Weiterhin wurde der Strömungskanal 150 durch einen Durchbruch oder Durchgang 174 ersetzt, der auf dem äußeren Umfang des Ventilschiebers 138' vorgesehen ist. Abgesehen von diesen geringfügigen Änderungen sind die Funktion und die Wirkung beider Prioritätsventile 110 und 110' gleich.

## Patentansprüche

1. Prioritätsventil (10, 10', 110,110') mit Anschlüssen (34, 36, 62,134,135,136) für eine Druckquelle (12, 112), einen Primär- und einen Sekundärverbraucher (14,114 und 16,116), mit einem Schieber (38, 38', 138, 138') und mit einer Feder (58, 162), wobei der Schieber (38, 38', 138, 138') infolge der Beaufschlagung durch die Feder (58,162) und den Betriebsdruck des Primärverbrauchers (14,114) einenends entgegen einer auf den Schieber (38) andernends wirkenden Stellkraft, insbesondere erzielt durch Beaufschlagung des Schiebers (38) andernends mit dem Druck der Druckquelle (12), in eine die Verbindung zwischen der Druckquelle (12, 112) und dem Sekundärverbraucher (16,116) unterbrechende Stellung gedrängt wird, dadurch gekennzeichnet, daß in Abhängigkeit von dem am Primärverbraucher (14, 114) anstehenden Betriebsdruck und, sobald dieser um einen vorgegebenen Wert überschritten wird die Wirkung der Feder (58, 162) aufhebbar und der Schieber (38, 38', 138,138') in eine eine Verbindung zwischen der Druckquelle (12,112) und dem Sekundärverbraucher (16,116) ergebende Stellung bewegbar ist.

2. Prioritätsventil nach Anspruch 1, wobei sich die Feder (58, 162) zwischen dem Schieber (38, 38', 138, 138') und einem Anschlag (52, 156) erstreckt, dadurch gekennzeichnet, daß der Anschlag (52, 156) in Abhängigkeit von dem Betriebsdruck des Primärverbrauchers (14,114) verschiebbar ist.

3. Prioritätsventil nach Anspruch 2, dadurch gekennzeichnet, daß der Anschlag (52, 156) mit einem Kolben (50,154) verbunden ist, der einenends mit dem Betriebsdruck des Primärverbrauchers (14,114) zur Entlastung der Feder (58,162) beaufschlagbar ist.

4. Prioritätsventil nach Anspruch 3, dadurch gekennzeichnet, daß der Anschlag (52, 156) entgegen der Wirkung einer weiteren Feder (60, 60', 164, 164') verschiebbar ist.

5. Prioritätsventil nach Anspruch 4, dadurch gekennzeichnet, daß im drucklosen Zustand des Prioritätsventils (10, 10', 110, 110') die Vorspannung der weiteren Feder (60, 60', 164, 164') größer ist als die der Feder (58, 162).

6. Prioritätsventil nach Anspruch 2, dadurch gekennzeichnet, daß der Anschlag (52,156) als Tauchkolben ausgebildet und mit dem Schieber (38,38', 138, 138') verbindbar ist.

7. Prioritätsventil nach Anspruch 6, dadurch gekennzeichnet, daß der Schieber (38, 38', 138, 138') mit einem Mitnehmer (46, 146) versehen ist, an dem der Anschlag (52, 156) in einer Bewegungsrichtung zur Anlage bringbar ist.

8. Prioritätsventil nach einem oder mehreren der vorherigen Ansprüche, dadurch gekennzeichnet, daß der Anschlag (52, 156) ein in die Gehäusebohrung (20, 120) sich erstreckender Kolben (50, 50', 154,154') mit einem Schaft und einem Kopfteil (52,156) ist, wobei sich der Schaft in einen nicht von dem Betriebsdruck des Primär-oder Sekundärverbrauchers (14,114 oder 16,116) beaufschlagten Raum (24,124) erstreckt.

9. Prioritätsventil nach Anspruch 8, dadurch gekennzeichnet, daß der Schaft in einer Gleitkammer (22, 22', 122, 122') geführt ist und Druckentlastungsrillen (56,160) aufweist.

10. Prioritätsventil nach Anspruch 8, dadurch gekennzeichnet, daß der Kolben (50, 50', 154, 154') ferner einen Fußteil (54,158) aufweist, der in dem Raum (24, 124) gelegen ist und von der weiteren Feder (60, 60', 164, 164') beaufschlagt wird.

11. Prioritätsventil nach Anspruch 10, dadurch gekennzeichnet, daß der Fußteil (54, 158) in dem Raum (24,124) zur Anlage bringbar ist.

12. Prioritätsventil nach Anspruch 8, dadurch gekennzeichnet, daß sich die weitere Feder (60, 60', 164,164') zwischen dem Kopfteil (52,156) und einem ortsfesten Gehäuseteil (42,142) erstreckt.

13. Prioritätsventil nach einem oder mehreren der vorherigen Ansprüche, wobei der Schieber (38, 38', 138,138') mindestens eine Ringnut (48, 148) zwischen zwei Stegen aufweist, über welche Druckflüssigkeit dem Sekundärverbraucher (16, 116) zuführbar ist, dadurch gekennzeichnet, daß der dem anderen Ende (40, 140) des Schiebers (38, 38', 138, 138') zugelegene Steg durchbrochen ist.

14. Prioritätsventil nach Anspruch 13, dadurch gekennzeichnet, daß in dem Durchbruch (49, 70, 150, 174) eine Einengung (51, 152) vorgesehen ist. 15. Prioritätsventil nach einem oder mehreren der vorherigen Ansprüche, wobei dem Schieber (38, 38', 138, 138') anderenends der von der Druckquelle (12, 112) aufgebaute und einem Steuerventil zum Steuern des Primärverbrauchers (14,114) zugeleitete Druck zugeführt wird, dadurch gekennzeichnet, daß dem Schieber (38, 38',138, 138') einenends über eine Lastsignalleitung (62, 166) der am Primärverbraucher (14, 114) anstehende Betriebsdruck zugeführt wird.

16. Prioritätsventil nach Anspruch 7, dadurch gekennzeichnet, daß der Schieber (38, 38', 138, 138') eine Sackbohrung (44, 144) aufweist, in die sich der Kopfteil (52,156) des Kolbens (50, 50', 154,154') erstreckt und die eine Ringnut zur Aufnahme eines Sicherungsringes (46, 146) enthält, gegen den der Kopfteil (52,156) zur Anlage bringbar ist.

17. Prioritätsventil nach einem oder mehreren der vorherigen Ansprüche, dadurch gekennzeichnet, daß die Feder (58,162) und die weitere Feder (60, 60', 164, 164') hintereinander geschaltet sind.

18. Prioritätsventil nach Anspruch 1, dadurch gekennzeichnet, daß der Primärverbraucher (14, 114) ständig mit der Druckquelle (12, 112) verbunden ist.

## Claims

1. A priority valve (10, 10', 110, 110') having ports (34, 36, 62, 134, 135, 136) for a pressure source (12, 112) and primary and secondary loads (14, 114 and 16, 116), a spool (38, 38', 138, 138') and a spring (58,162), wherein the spool (38, 38', 138, 138') is urged into a position of interrupting the communication between the pressure source (12,112) and the secondary load (16,116) as a result of being acted upon by the spring (58, 162) and the operating pressure of the primary load (14,114) at one end, against a control force acting on the spool (38) at the other end, in particular produced by the spool (38) being acted upon at the other end by the pressure of the pressure source (12), characterised in that in dependence on the operating pressure obtaining at the primary load (14,114) and as soon as same is exceeded by a predetermined value, the effect of the spring (58, 162) can be removed and the spool (38, 38', 138, 138') is movable into a position providing a communication between the pressure source (12, 112) and the secondary load (16, 116).

2. A priority valve according to claim 1 wherein the spring (58,162) extends between the spool (38, 38', 138,138') and an abutment (52, 156) characterised in that the abutment (52, 156) is displaceable in dependence on the operating pressure of the primary load (14, 114).

3. A priority valve according to claim 2 characterised in that the abutment (52, 156) is connected to a piston (50,154) which can be subjected at one end to the operating pressure of the primary load (14, 114) for releasing the spring (58,162).

4. A priority valve according to claim 3 characterised in that the abutment (52, 156) is displaceable against the force of a further spring (60, 60', 164,164').

5. A priority valve according to claim 4 characterised in that in the pressure-less condition of the priority valve (10, 10', 110, 110') the prestressing of the further spring (60, 60', 164, 164') is greater than that of the spring (58, 162).

6. A priority valve according to claim 2 characterised in that the abutment (52, 156) is in the form of a plunger and can be connected to the spool (38, 38', 138, 138').

7. A priority valve according to claim 6 characterised in that the spool (38, 38',138, 138') is provided with an entrainment member (46, 146) against which the abutment (52,156) can be brought to bear in a direction of movement.

8. A priority valve according to one or more of the preceding claims characterised in that the abutment (52,156) is a piston (50, 50',154, 154') bending into the bore (20, 120) in the housing, with a shank and a head portion (52, 156), wherein the shank extends into a chamber (24, 124) which is not subjected to the operating pressure of the primary or secondary load (14, 114 or 16, 116).

9. A priority valve according to claim 8 characterised in that the shank is guided in a slide chamber (22, 22', 122, 122') and has pressure relief grooves (56, 160).

10. A priority valve according to claim 8 characterised in that the piston (50, 50', 154, 154'} also has a foot portion (54,158) which is disposed in the chamber (24,124) and which is acted upon by the further spring (60,60', 164, 164').

11. A priority valve according to claim 10 characterised in that the foot portion (54, 158) can be brought to bear in the chamber (24,124).

12. A priority valve according to claim 8 characterised in that the further spring (60, 60', 164, 164') extends between the head portion (52, 156) and a stationary housing portion (42, 142).

13. A priority valve according to one or more of the preceding claims wherein the spool (38, 38', 138, 138') has at least one annular grove (48, 148) between to lands, by way of which pressure fluid can be supplied to the secondary load (16, 116) characterised in that the land which is towards the other end (40, 140) of the spool (38, 38', 138, 138') is apertured.

14. A priority valve according to claim 13 characterised in that a constriction (51, 152) is provided in the aperture (49, 70, 150, 174).

15. A priority valve according to one or more of the preceding claims wherein the pressure which is built up by the pressure source (12, 112) and passed to a control valve for controlling the primary load (14, 114) is fed to the spool (38, 38', 138, 138') at the other end characterised in that the operating pressure obtaining at the primary load (14, 114) is fed to the spool (38, 38', 138, 138') at one end by way of a load signal conduit (62, 166).

16. A priority valve according to claim 7 cbaracterised in that the spool (38, 38',138,138') bas a blind bore (44, 144) into which extends the head portion (52, 156) of the piston (50, 50', 154, 154') and which includes an annular groove for receiving a securing ring (46,146) against which the head portion (52, 156) can be brought to bear.

17. A priority valve according to one or more of the preceding claims characterised in that the spring (58, 162) and the further spring (60, 60', 164,164') are connected one behind the other.

18. A priority valve according to claim 1 characterised in that the primary load (14, 114) is constantly communicated with the pressure source (12, 112).

## Revendications

1. Valve de priorité (10, 10',110, 110') comportant des raccords (34, 36, 62, 134, 135, 136) pour une source de pression (12, 112), un appareil utilisateur primaire et un appareil utilisateur secondaire (14,114 et 16,116), comportant un tiroir (38, 38', 138, 138') et comportant un ressort (58, 162), le tiroir (38, 38', 138, 138') pouvant être en raison de l'action du ressort (58, 162) et de la pression de fonctionnement de l'appareil utilisateur primaire (14, 114) à une extrémité, contre une force de réglage agissant sur le tiroir (38) à l'autre extrémité, obtenue en particulier par l'action sur le tiroir (38) à l'autre extrémité de la pression de la source de pression (12), passer dans une position interrompant la communication entre la source de pression (12, 112) et l'appareil utilisateur secondaire (16, 116), caractérisée en ce qu'en fonction de la pression de fonctionnement présente sur l'appareil utilisateur primaire (14, 114) et, dès que celle-ci est dépassée d'une valeur prédéterminée, l'action du ressort (58, 162) peut être supprimée et le tiroir (38, 38',138, 138') passer dans une position assurant la communication entre la source de pression (12, 112) et l'appareil utilisateur secondaire (16, 116).

2. Valve de priorité suivant la revendication 1, le ressort (58, 162) s'étendant entre le tiroir (38, 38',138,138') et une butée (52,156), caractérisée en ce que la butée (52,156) peut être déplacée en fonction de la pression de fonctionnement de l'appareil utilisateur primaire (14, 114).

3. Valve de priorité suivant la revendication 2, caractérisée en ce que la butée (52,156) est reliée à un piston (50, 154) sur lequel peut agir, à une extrémité, la pression de fonctionnement de l'appareil utilisateur primaire (14,114) pour décharger le ressort (58, 162).

4. Valve de priorité suivant la revendication 3, caractérisée en ce que la butée (52,156) peut être déplacée contre l'action d'un autre ressort (60, 60', 164, 164').

5. Valve de priorité suivant la revendication 4, caractérisée en ce qu'à l'état sans pression de la valve de priorité (10, 10', 110, 110'), la précontrainte de l'autre ressort (60, 60',164,164') est supérieure à celle du ressort (58, 162).

6. Valve de priorité suivant la revendication 2, caractérisée en ce que la butée (52, 156) se présente sous la forme d'un piston plongeur et peut être reliée au tiroir (38, 38', 138, 138')

7. Valve de priorité suivant la revendication 6, caractérisée en ce que le tiroir (38, 38',138, 138') comporte un entraîneur (46, 146) avec lequel la butée (52, 156) peut être amenée en contact dans un sens de déplacement.

8. Valve de priorité suivant une ou plusieurs des revendications précédentes, caractérisée en ce que la butée (52, 156) est un piston (50, 50', 154, 154') s'étendant à l'intérieur de l'alésage (20, 120) du boîtier, comportant une tige et une section de tête (52, 156), la tige s'étendant dans un compartiment (24,124) auquel ne peut pas s'appliquer la pression de fonctionnement de l'appareil utilisateur primaire ou secondaire (14, 114 ou 16,116).

9. Valve de priorité suivant la revendication 8, caractérisée en ce que la tige est guidée dans une chambre de glissement (22,22', 122, 122') et comporte des sillons de détente de pression (56, 160).

10. Valve de priorité suivant la revendication 8, caractérisée en ce que le piston (50, 50', 154, 154') comporte en outre une section de pied (54,158) qui est placée dans le compartiment (24,124) et sur laquelle agit l'autre ressort (60, 60', 164, 164').

11. Valve de priorité suivant la revendication 10, caractérisée en ce que la section de pied (54,158) peut être amenée à être placée dans le compartiment (24,124).

12. Valve de priorité suivant la revendication 8, caractérisée en ce que l'autre ressort (60, 60', 164, 164') s'étend entre la section de tête (52, 156) et une section de boîtier fixe (42, 142).

13. Valve de priorité suivant une ou plusieurs des revendications précédentes, le tiroir (38, 38', 138, 138') comportant au moins une rainure annulaire (48,148) entre deux épaisseurs de matière, par laquelle du liquide sous pression peut être amené à l'appareil utilisateur secondaire (16, 116), caractérisée en ce que l'épaisseur de matière située du côté de l'autre extrémité (40, 140) du tiroir (38, 38', 138,138') comporte un percement.

14. Valve de priorité suivant la revendication 13, caractérisée en ce qu'un rétrécissement (51, 152) est prévu dans le percement (49, 70, 150, 174).

15. Valve de priorité suivant une ou plusieurs des revendications précédentes, le tiroir (38, 38', 138, 138') recevant à son autre extrémité la pression établie par la source de pression (12, 112) et amenée à une valve de commande devant commander l'appareil utilisateur primaire (14, 114), caractérisée en ce que le tiroir (38, 38', 138, 138') reçoit à une première extrémité, par l'intermédiaire d'une conduite de signaux de charge (62,166), la pression de fonctionnement présente sur l'appareil utilisateur primaire (14, 114).

16. Valve de priorité suivant la revendication 7, caractérisée en ce que le tiroir (38, 38', 138,138') comporte un alésage borgne (44,144) dans lequel s'étend la section de tête (52,156) du piston (50, 50', 154, 154') et qui comprend une rainure annulaire pour la réception d'un circlip (46, 146) avec lequel la section de tête (52, 156) peut être amenée en contact.

17. Valve de priorité suivant une ou plusieurs des revendications précédentes, caractérisée en ce que le ressort (58,162) et l'autre ressort (60, 60', 164, 164') sont montés l'un derrière l'autre.

18. Valve de priorité suivant la revendication 1, caractérisée en ce que l'appareil utilisateur primaire (14, 114) est relié en permanence à la source de pression (12, 112).
